# EUROPÄISCHE PATENTSCHRIFT

(11) **EP 2 102 093 B1**
(45) Veröffentlichungstag und Bekanntmachung des Hinweises auf die Patenterteilung: **02.05.2012**
(21) Anmeldenummer: 07819270.5
(22) Anmeldetag: 24.10.2007
(51) Int. Cl.: B67C 3/26, B67C 3/04, B67C 3/28

(54) **VORRICHTUNG ZUM BEFÜLLEN VON FLASCHEN, INSBESONDERE MIT STILLEM WASSER**
APPARATUS FOR FILLING BOTTLES, IN PARTICULAR WITH STILL WATER
DISPOSITIF DE REMPLISSAGE DE BOUTEILLES, NOTAMMENT AVEC DE L'EAU PLATE

(30) Priorität: 27.10.2006 DE 102006050780
(43) Veröffentlichungstag der Anmeldung: 23.09.2009
(73) Patentinhaber: KHS GmbH, 44143 Dortmund (DE)
(72) Erfinder: KRULITSCH, Dieter-Rudolf, 55545 Bad Kreuznach (DE); BRUCH, Bernd, 55595 Weinsheim (DE)
(86) Internationale Anmeldenummer: PCT/EP2007/009214
(87) Internationale Veröffentlichungsnummer: WO 2008/049591

(56) Entgegenhaltungen:
- DE-A1- 3 325 338
- DE-U1- 8 714 020

## Beschreibung

Die Erfindung bezieht sich auf eine Vorrichtung zum Befüllen von Flaschen mit einem flüssigen Produkt gemäß Oberbegriff Patentanspruch 1.

Vorrichtungen zum Befüllen von Flaschen mit einem flüssigen Produkt sind in vielfachen Ausgestaltungen bekannt. So beschreiben die EP 0 516 604 A1 und DE 10 2005 003 222 A1 Füllventile mit Ableitung des in der Flasche befindlichen Gasvolumens bei Zufuhr des Füllgutes oder Produktes, wobei diese Füllventile z.B. durch Absenken auf die Flasche aktiviert werden. Diese zum Teil offenen Konstruktionen werden in vielen Fällen den an die Keimfreiheit des Füllvorganges gestellten Anforderungen nicht gerecht,

Bekannt sind auch vergleichbare Füllköpfe, die über ein teleskopierbares Rohrsystem auf die Flasche abgesenkt werden, um zum einen für die Entgasung und zum anderen für das Befüllen sorgen zu können. Auch hier sind der Sterilität des Füllvorganges Grenzen gesetzt. Dieses insbesondere auch deshalb, da die telekopierbaren Elemente, beispielsweise ein Rohr und eine, auf diesem Rohr angeordneten, verschiebbaren Hülse, In einer solchen Art ausgebildet sind, dass eine Dichtung In einer permanenten Hin- und Herbewegung über die Außenfläche des Rohres bewegt wird, und somit Außenflächenberelche zu einem Zeitpunkt der freien, nicht sterilen Umgebung(-sluft) ausgesetzt sind, und zu einem anderen Zeitpunkt in direktem Kontakt mit dem Füllgut stehen, wodurch gesundheitsschädliche oder gefährdende Keime in das Füllgut gelangen können.

Bekannt ist insbesondere auch eine Vorrichtung mit den Merkmalen des Oberbegriffs des Patentanspruches 1 (DE 33 25 338 A1), bei der der Ventilkörper des Füllventils von einem äußeren starr an einem Produkttank der Vorrichtung befestigten Rohr gebildet ist. In diesem Rohr ist ein Ringkörper angeordnet, der durch die jeweilige Flasche zum Aktivieren des Füllventils bzw. zur Freigabe des Produktflusses axial relativ zum Ventilkörper verschiebbar ist. Der Ringkörper ist über Dichtungsringe an der Innenfläche des Ventilkörpers teleskopartig geführt. Weiterhin ist innenliegend eine den Ventilkörper und den Ringkörper verbindende elastische und flüssigkeitsdichte Manschette vorgesehen. Das Füllventil ist konstruktiv aufwändig. Außerdem besteht die Gefahr einer Verkeimung des zwischen der Innenfläche des Ventilkörpers und der Manschette und dem Ringkörper gebildeten Raumes.

Der Erfindung liegt die Aufgabe zugrunde, bei einem möglichst einfachen Aufbau der Vorrichtung einen möglichst sterilen Füllvorgang zu gewährleisten, d.h. den Zutritt von Keimen beim Befüllen der Flaschen möglichst gering zu halten. Zur Lösung dieser Aufgabe ist eine Vorrichtung entsprechend dem Patentanspruch 1 ausgebildet.

Durch das Vorsehen einer flüssigkeitsdichten elastischen Manschette, die den Haub- und Senkbewegungen des Ventilkörpers folgt, ist gewährleistet, dass der Raum hinter dem unmittelbaren Bereich des Ventilschließkörpers gegen die Umgebung immer abgedichtet bleibt. Die Manschette hat darüber hinaus den

Vorteil, sich in einfacher Weise an unterschiedliche Flaschenhalsgrößen anpassen zu können, insbesondere was deren axiale Ausdehnung angeht. Ein weiterer besonderer Vorteil besteht bei dieser Konstruktion auch darin, dass der Ventilinnenraum deutlich kleiner wird.

Vorteilhafte Ausgestaltungen der Erfindung ergeben sich aus den Unteransprüchen.

Dabei Ist von besonderem Vorteil, wenn das freie Ende des Vontlikörpers eine zentrische Sackbohrung größeren Durchmessers als der dort befestigte Führungszylinder aufweist und in diese Sackbohrung die Produktzuführleitung mündet, wobei diese Produktzuführleitung gleichzeitig die Achse des, den beweglichen Teil des Zylinder- oder Füllventilkapfes über eine Kulissenfläche hebenden und senkenden Hubrades ist.

Diese Gestaltungen machen eine besonders einfache, wirksame und wartungsfreundliche Konstruktion des Füllkopfes möglich.

Die im Wesentlichen im Schnitt und schematisch in den Figuren dargestellte allgemein mit 1 bezeichnete Vorrichtung, dient zum Befüllen von Flaschen 2, die beispielsweise im hängenden Transport der Abfüllvorrichtung 1 zugeführt werden, wobei die Flaschenhälse 2a mit dem entsprechenden Transportkragen in einen Halter 3 eingeschoben werden. Die Flaschen 2 werden über ein allgemein mit 4 bezeichnetes, in Fig. 2 vergrößert dargestelltes Ventil aus einem Produkt tank 5 gefüllt. Die Zuführleitung des Füllgutes ist mit 6 bezeichnet und kann beispielsweise zumindest teilweise von einem transparenten Silikon- oder Gummischlauch gebildet werden.

Der mit 7 bezeichnete Ventilkörper wird über eine Hubrolle 8, die über eine in Fig. 1 angedeutete Kulissenfläche 9 läuft, gehoben werden, wobei die Absenkung wesentlich über die Schwerkraft erfolgt. Diese Hub- und Senkbewegung ist in Fig. 1 mit einem Doppelpfeil 10 angedeutet.

Der Ventilkörper weist zur Gasrückführung aus der Flasche 2 beim Füllvorgang eine Durchgangsbohrung 11 auf, die mit dem Produkttank 5 über eine Gasrückführleitung 12 verbunden ist.

Der Ventilkörper 7 weist an seinem in Schwerkraftrichtung oberen Ende einer Anschlagkragen 13 auf, um die Absenkbewegung zu limitieren.

Wie sich insbesondere aus Fig. 2 ergibt, ist der Ventilkörper 7 an seinem in Schwerkraftrichtung unteren Ende mit einer Sackbohrung 14 versehen, in der ein die Durchgangsöffnung 11 fortsetzender Führungszylinder 15 befestigt ist, dei einen Außendurchmesser aufweist, der geringer ist als der Innendurchmesser der Durchgangsbohrung 14.

Im Fußbereich der Sackbohrung 14 mündet die Produktzuführleitung, die hier von der am Ventilkörper befestigten Achse 16 der Hubrolle 8 gebildet wird.

An dem nach unten weisenden freien Ende des Ventilkörpers ist eine elastische Manschette bzw. ein Diaphragma 17 befestigt, das wiederum an seinem unteren Rand einen Ringkörper, allgemein mit 18 bezeichnet, trägt. Dieser Ringkörper 18 wird von zwei fest miteinander verbundenen Ringen 19 und 20 gebildet.

Wie sich insbesondere aus Fig. 2 ergibt, ist der Führungszylinder 15 mit einer nach außen weisenden Kegelwulst 21 versehen, wobei der dieser Kegelwulst 21 zugeordnete Ring 20 mit einer entsprechend geformten Kegelnut 22 versehen ist, deren Innendurchmesser größer sind als die Außendurchmesser dei Kegelwulst 21, um einen Produktdurchtaufringspalt bei geöffnetem Ventil (z. B. Fig. 7) zu bilden. Aus diesem Grunde weist auch der Ring 19 einen größeren Innendurchmesser als der Außendurchmesser des Führungszylinders 15 auf.

Die Innenabmessungen des Ringes 20 relativ zu denen des Ringes 19 sind so getroffen, dass sich im Verbindungsbereich eine Ringdichtung 23 aufnehmende Schulter ausbildet, wobei in Schwerkraftrichtung weiter unten eine zusätzliche Schulter im Inneren des Ringes 20 ausgebildet ist, die eine weitere Ringdichtung 24 trägt zur Anlage am oberen Rand des Flaschenhalses 2a.

Aus Fig. 2 ist auch entnehmbar, dass der Führungszylinder 15 an seinem unteren freien Ende mit einer über die Kontur des Ringkörpers 18 rohrförmigen hinausragenden Gasrückführleitung 15a versehen ist.

Die Funktionsweise der erfindungsgemäßen Vorrichtung wird anhand der Fig. 3 bis 11 näher erläutert:
Fig. 3 zeigt die Schließstellung des Ventils durch einen aufgrund der Schwerkraft abgesenkten Ventilkörper 7, derart, dass die innere Ringdichtung 23 an der inneren Kegelfläche der Kegelwulst 21 des Führungszylinders 15 anliegt.

Wird eine leere Flasche 2 gemäß Fig. 4 angefördert, befindet sich das Ventil 4 dank des Hubrades 8, welches über eine Kulissenfläche 9 angehoben wurde, ebenfalls in der angehobenen Stellung, was durch einen Pfeil 10b angedeutet ist. Ist die Flasche 2 mit ihrem Flaschenhals 2a in dem Flaschenträger 3 positioniert (Fig. 5), kann der Ventilkörper 7 gemäß Pfeil 10a in Fig. 6 abgesenkt werden. Dies geschieht durch entsprechende Formung der Kulissenflächen 9 mit Hilfe der Schwerkraft und der dadurch bedingten Anlage des Hubrades 8 an der Kulissenfläche 9. Dabei legt sich die Ringdichtung 24 dichtend an den oberen Rand des Flaschenhalses 2a der Flasche 2.

Verlässt beispielsweise das Hubrad 8 die unterstützende Kulissenfläche 9, wie dies in Fig. 7 dargestellt ist, bewegt sich der Ventilkörper 7 aufgrund der Schwerkraft einen weiteren Betrag nach unten, wobei die den Ringkörper 18 mit dem Ventilkörper 7 verbindende Manschette 17 durch Heben des Ringkörpers 18 gestaucht wird, gleichzeitig löst sich die Ringdichtung 23 von der Kegelwulst 21 und gibt damit einen Durchflusskanal für das aus dem Produkttank 5 durch den Schlauch 6 und die Achse 16 fließende Produkt frei. Gleichzeitig wird durch das einströmende Produkt das Gas aus dem in Fig. 7 mit 2b bezeichneten Innenraum der Flasche 2 über die zentrische Entgasungsbohrung 11 abgeführt.

Der Füllvorgang ist beendet, wenn der Produktspiegel das Ende der Entgasungsleitung erreicht, wie dies in Fig. 8 dargestellt ist. Nunmehr wird über das Hubrad 8 und die dafür vorgesehene Kulissenfläche 9 der Ventilkörper 7 wieder angehoben (Pfeil 10b), derart, dass aufgrund der Schwerkraft sich der Dichtring 23 wieder an den Innenkonus der Kegelwulst 21 anlegen kann. Diese Ventilschließposition ist in Fig. 9 wiedergegeben. Bei weiterem Anheben des Ventilkörpers 7 mittels des Hubrades 8 und der Kulissenfläche 9 wird das das Ventil überragende Ende 15a der Entgasungsleitung 15 aus der Flasche ausgehoben. Es erfolgt ein Nachlauf des in der Entgasungsleitung eingeströmten Produktes in die Flasche, wie sich dies aus Fig. 10 ergibt.

Schließlich zeigt Fig. 11 das Entfernen der Flasche 2 aus der Füllvorrichtung 1 nach dem Füllvorgang.

### Bezugszeichenliste:

1 Vorrichtung
2 Flaschen
2a Flaschenhals
2b Flascheninnenraum
3 Halter
4 Füllventil
5 Produkttank
6 Produktzuführleitung
7 Ventilkörper
8 Hubrad
9 Kulissenfläche
10 Doppelpfeil
10a Pfeil
10b Pfeil
11 Durchgangsbohrung
12 Entgasungsleitung
13 Anschlagkragen
14 zentrische Sackbohrung
15 Führungszylinder
15a rohrförmigen Ansatz
16 Produktzuführleitung (Achse)
17 Manschette
18 Ringkörper
19 Ring
20 Ring
21 Kegelwulst
22 Kegelnut
23 Dichtring
24 Dichtring

## Patentansprüche

1. Vorrichtung (1) zum Befüllen von Flaschen (2) mit einem flüssigen Produkt, insbesondere mit stillem Wasser, mit einem Produktzulauf über ein sich auf einen Kopf der jeweiligen Flasche (2) aufsetzenden Füllventil (4) mit einem Ventilkörper (7), mit einem Ringkörper (18), der durch die jeweilige Flasche (2) relativ zum Ventilkörper (7) verschiebbarbar ist und dessen dem Ventilkörper zugewandter oberer Rand mit einem in Schwerkraftrichtung unteren Ende des Ventilkörpers durch eine elastische und flüssigkeitsdichte Manschette verbunden ist, mit einem mit dem Ventilkörper (7) fest verbundenen Führungszylinder (15), der von dem Ringkörper (18) mit Abstand umgeben Ist und im Zusammenwirken mit dem Ringkörper (18) einen einen Produktfluss durch das Füllventil (4) freigebenden oder sperrenden Ventilschüeßkörper bildet, sowie mit einer Durchgangsbohrung (11) im Führungszylinder zum Abführen von durch den Füllvorgang aus dem Inneren der Flasche (2) verdrängten Luft,
**dadurch gekennzeichnet,**
**dass** der Ventilkörper (7) zusammen mit dem Führungszylinder (15) mittels eines über eine Kulissenfläche (9) geführten Hubrades (8) heb- und senkbar ausgebildet ist, dass die auch im Ventilkörper (7) ausgebildete und sich im Führungszylinder (15) fortsetzende Durchgangsbohrung (11) an eine Entgasungsleitung (12) angeschlossen ist, und
**dass** der Führungszylinder (15) in eine Sackbohrung des Ventilkörpers (7) eingeführt ist.

2. Vorrichtung nach Anspruch 1, **dadurch gekennzeichnet, dass** das freie Ende des Ventilkörpers (7) eine zentrische Sackbohrung (14) größeren Durchmessers als der dort befestigte Führungszylinder (15) aufweist, und dass die Sackbohrung (14) in ihrem Bodenbereich mit einer Produktzuführleitung (6, 16) versehen ist.

3. Vorrichtung nach Anspruch 2, **dadurch gekennzeichnet, dass** die im Bodenbereich der Sackbohrung (14) endende Produktzuführleitung von der Achse (16) des Hubrades (8) gebildet ist.

4. Vorrichtung nach einem der vorangehenden Ansprüche, **dadurch gekennzeichnet, dass** der Führungszylinder (15) zur Ausbildung des Ventilschließkörpers mit einer nach außen weisenden Kegelwulst (21) zur Anlage an wenigstens einem Dichtring (23) im Inneren des Ringkörpers (18) versehen ist.

5. Vorrichtung nach einem der vorangehender Ansprüche, **dadurch gekennzeichnet, dass** der Ringkörper (18) im Inneren mit einem weiteren Dichtring (24) zur Auflage an einem Flaschenhalsrand (23) versehen ist.

6. Vorrichtung nach Anspruch 5, **dadurch gekennzeichnet, dass** der Ringkörper (18) von zwei fest miteinander verbundenen Ringen (19, 20) gebildet ist, wobei der in Gebrauchslage des Füllventils (4) obere Ring (19) einen ihn nach unten überragenden Ring (20) trägt, dessen innendurchmesser bereichsweise größter als der Flaschenkopfdurchmesser ist und der den weiteren Dichtungsring (24) zur Anlage am Flaschenhalsrand sowie eine Kegelnut (22) aufweist, die den Kegelwulst (21) des Führungszylinders (15) auf Abstand umgibt.

7. Vorrichtung nach einem der vorangehenden Ansprüche, **dadurch gekennzeichnet, dass** der Führungszylinder (15) einen in Richtung zur füllenden Flasche (2) weisenden rohrförmigen Ansatz (15a) aufweist, der das freie in Gebrauchslage des Füllventils (4) untere Ende des verschiebbaren Ringkörper überragt.

8. Vorrichtung nach einem der Ansprüche 5 - 7, **dadurch gekennzeichnet, dass** der mit dem weiteren Dichtungsring (24) und dem Kegelwulstdichtung (23) ausgerüstete Ringkörper (18) von der Manschette (17) gehalten ist.

## Claims

1. Apparatus (1) for filling bottles (2) with a liquid product, in particular with still water, with a product feed via a filling valve (4) seated on the head of the respective bottle (2) with a valve body (7), with an annular body (18) which, through the respective bottle (2), is displaceable relative to the valve body (7) and whose upper edge, which faces the valve body, is connected with a lower end of the valve body, said lower end being in the direction of gravity, by means of an elastic and liquid-tight sleeve, with a guide cylinder (15) firmly connected with the valve body (7), said guide cylinder being enclosed by the annular body (18) at a distance and, interacting with the annular body (18), forming a valve closing body that releases or blocks a product flow through the filling valve (4), as well as with a through bore (11) in the guide cylinder for the removal from the inside of the bottle (2) of air displaced by the filling operation,
**characterised in**
**that** the valve body (7) together with the guide cylinder (15) is designed such that it can be raised and lowered by means of a lifting wheel (8) guided via a slotted link surface (9), that the through hole (11) also formed in the valve body (7) and continuing in the guide cylinder (15) is connected to a degassing line (12) and
**that** the guide cylinder (15) is inserted into a blind hole of the valve body (7).

2. Apparatus according to claim 1, **characterised in that** the free end of the valve body (7) has a centric blind hole (14) of larger diameter than the guide cylinder (15) attached thereto and that the blind hole (14) in its bottom area is provided with a product feed line (6, 16).

3. Apparatus according to claim 2, **characterised in that** the product feed line ending in the bottom area of the blind hole (14) is formed by the axle (16) of the lifting wheel (8).

4. Apparatus according to any one of the preceding claims, **characterised in that** the guide cylinder (15) for forming the valve closing body is provided with an outward-facing tapered bead (21) for contacting at least one sealing ring (23) on the inside of the annular body (18).

5. Apparatus according to any one of the preceding claims, **characterised in that** the annular body (18) is provided, on the inside, with a further sealing ring (24) for seating on a bottle neck edge (23).

6. Apparatus according to claim 5, **characterised in that** the annular body (18) is formed by two firmly connected rings (19, 20), wherein the upper ring (19) in the position of use of the filling valve (4) carries a ring (20) surmounting it downwards, whose inner diameter in certain areas is larger than the bottle head diameter and which has the further sealing ring (24) for contacting the bottle neck edge as well as a tapered groove (22) which surrounds the tapered bead (21) of the guide cylinder (15) at a distance.

7. Apparatus according to any one of the preceding claims, **characterised in that** the guide cylinder (15) has a tubular base (15a) pointing in the direction of the bottle (2) to be filled, said base surmounting the free end of the displaceable annular body, said end being the lower end in the position of use of the filling valve (4).

8. Apparatus according to any one of claims 5-7, **characterised in that** the annular body (18) equipped with the further sealing ring (24) and the tapered bead seal (23) is held by the sleeve (17).

## Revendications

1. Dispositif (1) servant à remplir des bouteilles (2) avec un produit liquide, en particulier avec de l'eau plate, comportant une arrivée de produit par l'intermédiaire d'une valve de remplissage (4) se posant sur la tête de chaque bouteille (2) et pourvue d'un corps de valve (7), comportant un corps annulaire (18) qui peut être coulissé par rapport au corps de valve (7) par chaque bouteille (2) et dont le bord supérieur tourné vers le corps de valve est relié à une extrémité inférieure du corps de valve orientée dans le sens de la force de gravité par une manchette élastique et étanche aux liquides, comportant un cylindre de guidage (15) relié de manière fixe au corps de valve (7), lequel cylindre de guidage est entouré à distance du corps annulaire (18) et forme en coopérant avec le corps annulaire (18) un corps de fermeture de valve libérant ou bloquant un écoulement de produit à travers la valve de remplissage (4), et comportant un alésage de passage (11) dans le cylindre de guidage servant à évacuer l'air refoulé de l'intérieur de la bouteille (2) par le processus de remplissage,
**caractérisé en ce**
**que** le corps de valve (7) est réalisé conjointement avec le cylindre de guidage (15) au moyen d'une roue de levage (8) guidée au-dessus d'une surface de coulisse (9) de manière à pouvoir se lever et s'abaisser, en ce que l'alésage de passage (11) également réalisé dans le corps de valve (7) et se prolongeant dans le cylindre de guidage (15) est raccordé à une conduite de dégazage (12), et
en ce que le cylindre de guidage (15) est introduit dans un trou borgne du corps de valve (7).

2. Dispositif selon la revendication 1, **caractérisé en ce que** l'extrémité libre du corps de valve (7) présente un trou borgne centrique (14), dont le diamètre est plus grand que celui du cylindre de guidage (15) fixé à cet endroit, et **en ce que** le trou borgne (14) est pourvu dans sa zone de base d'une conduite d'amenée de produit (6, 16).

3. Dispositif selon la revendication 2, **caractérisé en ce que** la conduite d'amenée du produit se terminant dans la zone de base du trou borgne (14) est formée par l'axe (16) de la roue de levage (8).

4. Dispositif selon l'une quelconque des revendications précédentes, **caractérisé en ce que** le cylindre de guidage (15) servant à réaliser le corps de fermeture de la valve est pourvu d'un renflement conique (21) orienté vers l'extérieur servant à venir en appui au niveau d'au moins un anneau d'étanchéité (23) à l'intérieur du corps annulaire (18).

5. Dispositif selon l'une quelconque des revendications précédentes, **caractérisé en ce que** le corps annulaire (18) est pourvu à l'intérieur d'un autre anneau d'étanchéité (24) servant à venir en appui sur un bord de goulot de bouteille (23).

6. Dispositif selon la revendication 5, **caractérisé en ce que** le corps annulaire (18) est formé par deux anneaux (19, 20) reliés entre eux de manière fixe, sachant que l'anneau supérieur (19) en position d'utilisation de la valve de remplissage (4) supporte un anneau (20) dépassant ce dernier vers le bas, dont le diamètre intérieur est par endroits plus grand que le diamètre de la tête de la bouteille et qui présente l'autre anneau d'étanchéité (24) servant à venir en appui au niveau du bord du goulot de la bouteille, ainsi qu'une rainure conique (22), qui entoure à distance le renflement conique (21) du cylindre de guidage (15).

7. Dispositif selon l'une quelconque des revendications précédentes, **caractérisé en ce que** le cylindre de guidage (15) présente une saillie (15a) tubulaire orientée en direction de la bouteille à remplir (2), laquelle saillie dépasse l'extrémité inférieure du corps annulaire pouvant être coulissé, libre en position d'utilisation de la valve de remplissage (4).

8. Dispositif selon l'une quelconque des revendications 5 à 7, **caractérisé en ce que** le corps annulaire (18) équipé de l'autre anneau d'étanchéité (24) et du joint d'étanchéité du renflement conique (23) est maintenu par la manchette (17).
